# EUROPÄISCHE PATENTSCHRIFT

(11) **EP 1 072 408 B1**
(45) Veröffentlichungstag und Bekanntmachung des Hinweises auf die Patenterteilung: **11.05.2005**
(21) Anmeldenummer: 00115283.4
(22) Anmeldetag: 14.07.2000
(51) Int. Cl.: B41F 11/00

(54) **Druckmaschine**
Printing machine
Machine d'impression

(30) Priorität: 28.07.1999 DE 19935169
(43) Veröffentlichungstag der Anmeldung: 31.01.2001
(73) Patentinhaber: Koenig & Bauer Aktiengesellschaft, 97080 Würzburg (DE)
(72) Erfinder: Jentzsch, Arndt, 01640 Coswig (DE)

(56) Entgegenhaltungen:
- DE-A- 10 004 997
- US-A- 5 630 363

## Beschreibung

Die Erfindung betrifft eine Druckmaschine für konventionelle und spezielle Druckaufträge.

Die Bearbeitung von speziellen Druckaufträgen ist in den meisten Fällen an ein bestimmtes Druckverfahren gebunden; so ist der Etikettendruck in hochwertiger Qualität dem Tiefdruck vorbehalten. Dabei müssen allerdings auch die Nachteile dieses Druckverfahrens in Kauf genommen werden.
Soll der Qualitäts-Etikettendruck statt im Tiefdruck im Offsetdruck erfolgen, müssen zu den Vorteilen dieses Druckverfahrens auch dessen Nachteile im Qualitäts-Etikettendruck in Kauf genommen werden. Der Nachteil besteht insbesondere in den hohen Kosten für das zu verwendende Papier (metallbedampftes Papier) und bei Verwendung von metallbedampftem Papier in dem Druck von Deckweiß, welcher im Offsetverfahren nicht mit optimalem Ergebnis möglich ist. Bei Verwendung von klassischem Etikettenpapier (hochweiß) ist der Offset dem Tiefdruck im Metallfarbendruck unterlegen.
Für den Offsetdruck sind Aggregatmaschinen mit einem Bogenanleger, mehreren Druckwerken und einer Bogenauslage allgemein bekannt, wobei diese Aggregatmaschinen um Trockner, Wendeeinrichtungen und/oder Lackierwerke erweitert werden können.

Aus der US-A-5630363 ist eine Offsetdruckmaschine, bestehend aus mehreren Offsetdruckwerken bekannt. Den Offsetdruckwerken können ein oder mehrere Flexodruckwerke vorgeordnet werden. Damit kann der Bedruckstoff mit ein oder mehreren Flexodruckfarben bedruckt werden. Danach können weitere Farben im Offsetdruck aufgebracht werden. Jedem Flexodruckwerk ist ein Trockner zugeordnet. Der Trockner dient zum Trocknen des Bedruckstoffes, wobei der Trockner nach der Druckstelle auf den Bedruckstoff wirkt. Zum Zeitpunkt des Trocknens liegt der Bedruckstoff noch auf dem Gegendruckzylinder des jeweiligen Flexodruckwerkes.

Aufgabe der Erfindung ist die Schaffung einer Druckmaschine mit der neben konventionellen auch spezielle Druckaufträge, wie der Qualitäts-Etikettendruck ausgeführt werden kann.

Erfindungsgemäß wird die Aufgabe durch die Merkmale des Patentanspruches gelöst; zweckmäßige Ausgestaltungen sind in den Unteransprüchen offenbart.

Durch die neuartige Maschinenkonzeption ist es möglich den üblicherweise nur dem Tiefdruck vorbehaltenen Qualitäts-Etikettendruck mit üblichen Offsetdruckmaschinen und in diese integrierten Flexodruckwerken , in denen Metallfarben verdruckt werden, durchzuführen.
Damit ist es möglich statt des kostenintensiven metallbedampften Papiers das kostengünstige hochweiße Etikettenpapier zu verwenden.
Des Weiteren ist diese Maschine bei Außerbetriebnahme der Flexodruckwerke auch als übliche Offsetdruckmaschine zu verwenden.
Letztendlich können auch metallbedampfte Papiere in den Flexodruckwerken mit einer Deckweißschicht versehen werden und dann im Offsetverfahren verdruckt werden.

Nachfolgend wird die Erfindung an einem Ausführungsbeispiel näher beschrieben.

Die Zeichnung zeigt die Druckmaschine für konventionelle und spezielle Druckaufträge.
Die dargestellte Druckmaschine enthält einen Bogenanleger 1, ein als Anlagedruckwerk ausgebildetes erstes Flexodruckwerk 2, einen ersten Trockner 3, ein zweites Flexodruckwerk 4 und einen zweiten Trockner 5.
Die Elemente erstes Flexodruckwerk 2, erster Trockner 3, zweites Flexodruckwerk 4 und zweiter Trockner 5 bilden eine Flexodruckstrecke, wobei diese sowohl ein Flexodruckwerk und einen Trockner als auch mehr als zwei Flexodruckwerke enthalten kann.
Jedem Element der Flexodruckstrecke ist eine Absaugung 6, die mit einer Nachverbrennungsanlage 7 in Wirkverbindung steht, nachgeordnet.
Der Flexodruckstrecke sind mehrere Offsetdruckwerke 8, im Ausführungsbeispiel sind dies fünf, und ein Lackierwerk 9 nachgeordnet; wobei dem Lackierwerk 9 eine Bogenauslage 10 folgt. In die Bogenauslage 10 ist ein Flexodrucknachtrockner 11, der über die Absaugung mit der Nachverbrennungsanlage 7 verbunden ist, integriert.
Es besteht auch die Möglichkeit anstelle des Flexodrucknachtrockners 11 einen konventionellen Trockner 12 anzuordnen; in der Absaugung dieser Trockner 10; 12 ist eine Klappe 13 angeordnet, die die Zwischenschaltung der Nachverbrennungsanlage wahlweise ermöglicht.
Des Weiteren besteht die Möglichkeit vor der Flexodruckstrecke ein Offsetdruckwerk für Wasseroffset anzuordnen. In diesem Fall wird die Absaugung 6 nicht zur Nachverbrennungsantage 7 sondern an der Nachverbrennungsanlage 7 vorbei geführt.

### Bezugszeichenaufstellung

- 1: Bogenanleger
- 2: erstes Flexodruckwerk
- 3: erster Trockner
- 4: zweites Flexodruckwerk
- 5: zweiter Trockner
- 6: Absaugung
- 7: Nachverbrennungsanlage
- 8: Offsetdruckwerk
- 9: Lackierwerk
- 10: Bogenauslage
- 11: Flexodrucknachtrockner
- 12: Trockner
- 13: Klappe

## Patentansprüche

1. Druckmaschine für konventionelle und spezielle Druckaufträge mit einem Bogenanleger, mindestens einem Offsetdruckwerk und einer Bogenauslage, wobei
- dem ersten Offsetdruckwerk (8) mindestens eine Flexodruckstrecke vorgeordnet ist,
- die Flexodruckstrecke aus einem Flexodruckwerk (2) und einem Trockenwerk (3) besteht und
- dem Flexodruckwerk (2) und dem Trockenwerk (3) je eine Absaugung (6) zugeordnet ist und
- die Absaugung (6) mit einer Nachverbrennungsanlage (7) verbunden ist.

2. Druckmaschine für konventionelle und spezielle Druckaufträge nach Anspruch 1, **dadurch gekennzeichnet, dass** in der Bogenauslage (10) ein mit einer Absaugung, die mit der Nachverbrennungsanlage (7) verbunden ist, in Wirkvecbindung stehender Flexodrucknachtrockner (11) angeordnet ist.

3. Druckmaschine für konventionelle und spezielle Druckaufträge nach Anspruch 1, **dadurch gekennzeichnet, dass** mindestens ein druckendes Element (1) der Flexodruckstrecke als metallfarbenverdruckendes Element ausgebildet ist.

4. Druckmaschine für konventionelle und spezielle Druckaufträge nach Anspruch 1, **dadurch gekennzeichnet, dass** mindestens ein druckendes Element (1) der Flexodruckstrecke als Deckweiß auf den Druckbogen aufbringendes Element ausgebildet ist.

5. Druckmaschine für konventionelle und spezielle Druckaufträge nach Anspruch 1, **dadurch gekennzeichnet, dass** dem letzten Offsetdruckwerk (8) ein Lackierwerk (9) nachgeordnet ist.

6. Druckmaschine für konventionelle und spezielle Druckaufträge nach Anspruch 1, **dadurch gekennzeichnet, dass** in der Bogenauslage (10) ein mit einer Absaugung in Wirkverbindung stehender Trockner (12) angeordnet ist.

7. Druckmaschine für konventionelle und spezielle Druckaufträge nach Anspruch 2 oder 6, **dadurch gekennzeichnet, dass** die Absaugung des Trockners (12) oder des Flexodrucknachtrockners (11) wahlweise mit der Nachverbrennungsanlage (7) verbindbar ist.

8. Druckmaschine für konventionelle und spezielle Druckaufträge nach Anspruch 1, **dadurch gekennzeichnet, dass** vor der Flexodruckstrecke ein Druckwerk für Wasseroffset angeordnet ist.

## Claims

1. Printing machine for conventional and special printing orders, comprising a sheet feeder, at least one offset printing mechanism and a sheet delivery, wherein
- at least one flexographic printing path is arranged upstream of the first offset printing mechanism (8),
- the flexographic printing path consists of a flexographic printing mechanism (2) and a drying mechanism (3) and
- a respective suction means (6) is associated with each of the flexographic printing mechanism (2) and the drying mechanism (3) and
- the suction means (6) is connected with a reheating installation (7).

2. Printing machine for conventional and special printing orders according to claim 1, **characterised in that** flexographic redrying means (11) disposed in operative connection with a suction means connected with the reheating installation (7) is arranged in the sheet delivery (10).

3. Printing machine for conventional and special printing orders according to claim 1, **characterised in that** at least one printing element (1) of the flexographic printing path is constructed as an element printing metallic colour.

4. Printing machine for conventional and special printing orders according to claim 1, **characterised in that** at least one printing element (1) of the flexographic printing path is constructed as an element applying zinc white to the printed sheets.

5. Printing machine for conventional and special printing orders according to claim 1, **characterised in that** a lacquering mechanism (9) is arranged downstream of the last offset printing mechanism (8).

6. Printing machine for conventional and special printing orders according to claim 1, **characterised in that** a drier (12) disposed in operative connection with a suction means is arranged in the sheet delivery (10).

7. Printing machine for conventional and special printing orders according to claim 2 or 6, **characterised in that** the suction means of the drier (12) or the flexographic printing redrying means (11) is selectively connectible with the reheating installation (7).

8. Printing machine for conventional and special printing orders according to claim 1, **characterised in that** a printing mechanism for water offset is arranged in front of the flexographic printing path.

## Revendications

1. Machine à imprimer pour des impressions conventionnelles et spéciales comportant un margeur, au moins un groupe d'impression offset et une sortie de feuilles,
dans laquelle
- au moins une voie d'impression flexographique est placée en amont du premier groupe d'impression offset (8),
- la voie d'impression flexographique se compose d'un groupe d'impression flexographique (2) et d'un groupe de séchage (3),
- une aspiration (6) est respectivement associée au groupe d'impression flexographique (2) et au groupe de séchage (3), et
- l'aspiration (6) est reliée à une installation de postcombustion (7).

2. Machine à imprimer pour des impressions conventionnelles et spéciales selon la revendication 1,
**caractérisée en ce que**
dans la sortie de feuilles (10) est placé un séchoir final flexographique (11) en liaison active avec une aspiration reliée à l'installation de postcombustion (7).

3. Machine à imprimer pour des impressions conventionnelles et spéciales selon la revendication 1,
**caractérisée en ce qu'**
au moins un élément imprimant (1) de la voie d'impression flexographique prend la forme d'un élément d'impression de couleurs métallisées.

4. Machine à imprimer pour des impressions conventionnelles et spéciales selon la revendication 1,
**caractérisée en ce qu'**
au moins un élément imprimant (1) de la voie d'impression flexographique prend la forme d'un élément qui applique du blanc couvrant sur la feuille d'impression.

5. Machine à imprimer pour des impressions conventionnelles et spéciales selon la revendication 1,
**caractérisée en ce qu'**
un groupe de peinture (9) est placé en aval du dernier groupe d'impression offset (8).

6. Machine à imprimer pour des impressions conventionnelles et spéciales selon la revendication 1,
**caractérisée en ce que**
dans la sortie de feuilles (10) est placé un séchoir (12) en liaison active avec une aspiration.

7. Machine à imprimer pour des impressions conventionnelles et spéciales selon la revendication 2 ou 6,
**caractérisée en ce que**
l'aspiration du séchoir (12) ou du séchoir final flexographique (11) peut être reliée optionnellement à l'installation de postcombustion (7).

8. Machine à imprimer pour des impressions conventionnelles et spéciales selon la revendication 1,
**caractérisée en ce qu'**
un groupe d'impression pour l'offset à l'eau est placé en amont de la voie d'impression flexographique.
